# FASCICULE DE BREVET EUROPEEN

(11) **EP 1 571 685 B1**
(45) Date de publication et mention de la délivrance du brevet: **15.08.2007**
(21) Numéro de dépôt: 05354004.3
(22) Date de dépôt: 13.01.2005
(51) Int. Cl.: H01H 33/66

(54) **Dispositif de fixation d'un écran dans un interrupteur électrique notamment un interrupteur à vide.**
Befestigungsvorrichtung für einen Schutzschirm in einem elektrischen Schalter, insbesondere einem Vakuumschalter.
Mounting device for a shield in an electrical interrupter, preferably in a vacuum interrupter

(30) Priorité: 02.03.2004 FR 0402152
(43) Date de publication de la demande: 07.09.2005
(73) Titulaire: SCHNEIDER ELECTRIC INDUSTRIES SAS, 92500 Rueil-Malmaison (FR)
(72) Inventeur: Masnada Roland Schneider Electric Insustries SAS, 38050 Grenoble Cedex 09 (FR); Cardoletti Olivier Schneider Electric Industries S, 38050 Grenoble Cedex 09 (FR); Henon Albin Schneider Electric Industries SAS, 38050 Grenoble Cedex 09 (FR)
(74) Mandataire: Tripodi, Paul

(56) Documents cités:
- EP-A- 1 172 834
- CH-A- 621 648
- DE-A- 2 534 954
- FR-A- 1 298 072
- GB-A- 1 101 674
- US-A- 3 189 715
- PATENT ABSTRACTS OF JAPAN vol. 2000, no. 13, 5 février 2001 (2001-02-05) & JP 2000 294089 A (FUJI ELECTRIC CO LTD), 20 octobre 2000 (2000-10-20)

## Description

La présente invention concerne un dispositif de fixation d'un écran dans un interrupteur, ledit interrupteur comportant une enveloppe comprenant une partie cylindrique fermée par deux parties d'extrémité formant des capots, ladite enveloppe renfermant deux contacts s'étendant axialement à l'intérieur de l'enveloppe dont l'un au moins dit contact mobile, est relié à un mécanisme de commande et est monté coulissant entre une position de fermeture des contacts et une position dans laquelle les contacts sont séparés et entraînent la coupure d'un circuit électrique, ladite partie cylindrique étant reliée mécaniquement par ses deux extrémités libres respectivement aux deux capots d'extrémité et comportant une ou plusieurs parties formant des isolateurs cylindriques reliés mécaniquement et axialement l'un à l'autre, et au moins un écran de protection étant supporté par un anneau cylindrique fixé entre deux des parties précitées de l'enveloppe reliées mécaniquement, au niveau de la liaison mécanique entre ces deux parties.

Ces écrans métalliques situés à l'intérieur du ou des isolateurs en céramique ont pour rôle principal de protéger la ou les parties céramiques de la condensation de vapeurs métalliques issues de la phase d'arc produite entre les contacts pendant la coupure du courant électrique.

L'une des possibilités de montage de cet écran consiste à relier mécaniquement et électriquement celui-ci au capot métallique qui supporte aussi le contact fixe. Un autre montage usuel consiste à isoler électriquement l'écran des deux capots et à le mettre ainsi au potentiel flottant. Ceci permet d'améliorer sensiblement la tenue diélectrique de l'ampoule, en comparaison avec l'utilisation d'un écran au potentiel fixe.

Lorsque l'ampoule ne comporte qu'un seul isolateur en céramique, l'écran au potentiel flottant est relié à l'isolateur, soit directement, soit par le biais de pièces intermédiaires. Les documents US 5 077 883 et EP 0 406 944 décrivent un écran relié à l'isolateur directement, par déformation de l'écran autour d'une protubérance généralement asymétrique de l'isolateur. Le document EP 1 172 834 décrit un écran relié à l'isolateur par un agencement de pièces intermédiaires, l'une d'elles étant logée dans une rainure de l'isolateur prévue à cet effet. Ce mode de fixation accroît sensiblement la complexité de la forme et le coût d'obtention de l'isolateur. D'autre part, l'écran ainsi monté n'offre aucun point de connexion électrique vers l'extérieur permettant de conditionner en tension l'ampoule de l'interrupteur.

Pour toutes ces raisons, il est apparu intéressant de braser l'écran métallique à un anneau circulaire interposé et brasé entre deux parties en céramiques de forme cylindrique simple et de moindre coût. La liaison de cet anneau circulaire à l'écran est réalisée soit au moyen de pièces intermédiaires, tel que décrit dans le document EP 1 172 834, soit directement par appui de l'écran sur l'anneau, tel que décrit dans le document FR 2 819 093, ces deux dernières pièces ayant des formes complémentaires de révolution assurant d'une part, le guidage coaxial de l'écran et d'autre part, l'arrêt en translation de celui-ci. Dans le premier mode de fixation précité, il peut être nécessaire de réaliser un cycle de brasage spécifique des pièces intermédiaires sur l'écran. Dans le second cas, l'écran métallique doit comporter un épaulement de révolution réalisé par usinage ou emboutissage.

On connaît également le document DE 25 34 954 A décrivant un interrupteur à vide comportant un écran fixé à l'enveloppe par l'intermédiaire d'une partie bombée vers l'extérieur de l'écran coopérant avec un anneau fixé dans l'enveloppe de l'interrupteur.

La présente invention propose un dispositif de fixation d'un écran dans un interrupteur à vide, de conception simple, ne nécessitant pas de pièces intermédiaires.

A cet effet, la présente invention a pour objet un dispositif de fixation d'un écran dans un interrupteur selon la revendication 1.

Selon une caractéristique particulière de l'invention, l'écran comporte trois points de repoussage localisés équidistants.

Selon une autre caractéristique, un anneau est fixé entre l'une des extrémités libres de la partie cylindrique précitée et le capot auquel cette extrémité est fixée, ledit anneau supportant un écran dit supérieur ou inférieur.

Selon une autre caractéristique, l'ampoule comportant deux isolateurs tubulaires mis bout à bout, un anneau est fixé entre les deux isolateurs et supporte un écran dit central, fixé au potentiel flottant entre les deux isolateurs.

Selon une autre caractéristique, l'anneau précité présente en coupe transversale, une forme de L.

Selon une autre caractéristique, ledit anneau est conformé et dimensionné de manière à empêcher le déplacement de l'écran perpendiculairement à l'axe de l'interrupteur.

Selon une autre caractéristique, l'écran ainsi positionné est brasé sur l'anneau circulaire au moyen d'un jonc de brasure situé entre les deux pièces.

La présente invention a encore pour objet un interrupteur comportant les caractéristiques précédemment mentionnées prises seules ou en combinaison.

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue en coupe longitudinale d'un interrupteur à vide comprenant un dispositif de fixation d'écran selon l'invention,
- La figure 2 est une vue de détail agrandie de la figure 1,
- La figure 3 est une autre vue de détail agrandie de la figure 1, illustrant une autre mise en oeuvre du dispositif de fixation de l'écran dans l'interrupteur à vide, et
- La figure 4 est une vue éclatée représentant l'écran, un anneau circulaire et un joint selon l'invention.

Sur la figure 1, on voit une ampoule à vide 1 destinée à être intégrée dans un disjoncteur ou un interrupteur électrique moyenne tension afin de réaliser la coupure d'un circuit électrique en cas de défaut ou lors d'une commande d'ouverture volontaire du circuit électrique.

Cette ampoule 1 comprend une enveloppe comportant une partie cylindrique 4,5 fermée par deux fonds 6,7. Cette partie cylindrique est formée par deux isolateurs tubulaires en céramique 4,5 et les deux fonds par deux capots métalliques 6,7. Cette enveloppe renferme deux contacts (non représentés) dont l'un fixe, est solidaire de l'un 7 des capots 6,7 et relié audit capot par une électrode 16, tandis que l'autre, mobile, est monté sur une électrode 17 pouvant se mouvoir dans l'axe de l'ampoule 1 et traversant l'autre capot métallique 6 pour être relié à un mécanisme de commande (non représenté). Le contact mobile est monté coulissant axialement à l'intérieur de l'enveloppe entre une position de fermeture des contacts correspondant à une position de repos du disjoncteur et une position dans laquelle les contacts sont séparés et entraînent la coupure du circuit électrique. L'étanchéité au niveau de la traversée est assurée au moyen d'un soufflet métallique 18 reliant l'électrode mobile 17 au capot 6.

Cet interrupteur comprend également un premier écran métallique 11 ayant pour rôle principal de protéger l'isolateur ou les isolateurs 4,5 de la condensation de vapeurs métalliques issues de la phase d'arc produite entre les contacts pendant la coupure du courant électrique.

L'appareil comporte également un second écran 12 situé au niveau de la jonction entre l'un 6 des capots 6,7 et l'un 4 des isolateurs 4,5, et un troisième écran 13 situé au niveau de la jonction entre le second capot 7 et l'autre isolateur 5.

Chacun de ces écrans 11,12,13 est supporté par un anneau circulaire 8,9,10 de section transversale en forme de L inversé et comportant une partie 8a s'étendant parallèlement à l'axe de l'ampoule et une partie 8b s'étendant perpendiculairement à cet axe. Pour ce qui concerne le premier écran 11, cette dernière partie 8b de l'anneau 8, est fixée entre les deux isolateurs 4,5 par brasure.

Pour ce qui concerne le second écran 12, cette partie 8b est fixée entre l'un 6 des capots 6,7 et l'extrémité correspondante 4a de l'isolateur 4. Pour ce qui concerne le troisième écran 13, cette partie 8b est fixée entre l'un 7 des capots 6,7 et l'extrémité correspondante 5a de l'isolateur 5.

Ces écrans protège-isolateurs 11,12,13 comportent sur leur surface extérieure, trois points localisés de repoussage de matière 14 aptes à venir en appui sur l'anneau circulaire 8,9,10 correspondant et assurer ainsi l'arrêt en translation des écrans 11,12,13 à l'intérieur de l'ampoule 1. La forme et les dimensions de l'anneau circulaire 8,9,10 sont telles que les écrans ne peuvent pas se déplacer suivant les autres directions à savoir perpendiculairement à l'axe de l'ampoule. Les écrans ainsi positionnés sont fixés à l'anneau circulaire 8,9,10 par brasage sous vide au moyen d'un jonc de brasure 15 situé entre les deux pièces.

On a donc réalisé grâce à l'invention, un dispositif de fixation simplifié d'écrans protégeant les isolateurs, sans pièce intermédiaire entre l'écran et l'anneau circulaire fixé entre les isolateurs ou bien l'isolateur et l'un des capots d'une ampoule d'un interrupteur à vide. Le moyen d'arrêt en translation est réalisé sous la forme d'au moins un appui réalisé à moindre coût industriel par un repoussage localisé de matière sur la surface extérieure de l'écran. Celui-ci peut ainsi s'appuyer sur un anneau en cuivre, lequel, par sa mise en forme empêche les autres degrés de liberté de l'écran à l'intérieur de l'ampoule.

Le repoussage localisé de la matière se substitue avantageusement à une mise en forme de révolution de l'ensemble de l'écran sur le plan technique, technologique et écologique, pour réaliser la même fonction. En outre, la surface intérieure de l'écran n'est pas affectée par la méthode de repoussage, préservant ainsi les qualités diélectriques en surface de la pièce, ce qui est une condition nécessaire pour garantir les performances électriques d'une ampoule d'un interrupteur à vide.

En outre, la liaison entre l'écran et l'anneau ne nécessitant pas de pièce intermédiaire, celle-ci est réalisée au même moment que la fermeture de l'ampoule, sans cycle de brasage supplémentaire.

La présente invention peut être utilisée pour la fixation des écrans protège-isolateurs en différents endroits de l'ampoule. Elle permet aussi bien la fixation de l'écran au potentiel flottant entre deux isolateurs que la fixation d'écrans entre l'isolateur et l'un des capots constituant l'enveloppe de l'ampoule.

Le nombre de points de repoussage est au minimum de un pour bloquer le mouvement en translation de l'écran. Selon l'ajustement entre l'écran et l'anneau circulaire, il peut être utile d'augmenter le nombre de points de repoussage. Selon l'exemple de réalisation décrit, trois points de repoussage localisés sont réalisés, situés à 120 ° les uns des autres, sur la circonférence de l'écran protège-isolateur.

## Revendications

1. Dispositif de fixation d'un écran (11,12,13) dans un interrupteur, ledit interrupteur comportant une enveloppe comprenant une partie cylindrique fermée par deux parties d'extrémité (6,7) formant des capots, ladite enveloppe renfermant deux contacts s'étendant axialement à l'intérieur de l'enveloppe dont l'un au moins dit contact mobile, est relié à un mécanisme de commande et est monté coulissant entre une position de fermeture des contacts et une position dans laquelle les contacts sont séparés et entraînent la coupure d'un circuit électrique, ladite partie cylindrique étant reliée mécaniquement par ses deux extrémités libres respectivement aux deux capots d'extrémité (6,7) et comportant une ou plusieurs parties formant des isolateurs cylindriques (4,5) reliés mécaniquement et axialement l'un à l'autre, et au moins un écran de protection (11,12,13) étant supporté par un anneau cylindrique (8,9,10) fixé entre deux des parties précitées de l'enveloppe reliées mécaniquement, au niveau de la liaison mécanique entre ces deux parties,
**caractérisé en ce que** l'écran précité (11,12,13) comporte sur sa surface extérieure, au moins un point de repoussage localisé de matière (14) réalisé de manière à ne pas modifier la surface intérieure de l'écran, ledit point de repoussage étant agencé de manière à former au moins un point d'appui pour l'écran (11,12,13) sur l'anneau (8,9,10), de manière à assurer l'arrêt en translation de l'écran (11,12,13) parallèlement à l'axe de l'enveloppe.

2. Dispositif selon la revendication 1, **caractérisé en ce que** l'écran (11,12,13) comporte trois points de repoussage localisés équidistants (14).

3. Dispositif selon la revendication 1 ou 2, **caractérisé en ce qu'**un anneau (9,10) est fixé entre l'une (4a,5a) des extrémités libres de la partie cylindrique précitée (4,5) et le capot (6,7) auquel cette extrémité (4a,5a) est fixée, ledit anneau supportant un écran (12,13) dit supérieur ou inférieur.

4. Dispositif selon l'une quelconque des revendications 1 à 3, **caractérisé en ce que** l'ampoule (1) comportant deux isolateurs tubulaires (4,5) mis bout à bout, un anneau (8) est fixé entre les deux isolateurs (4,5) et supporte un écran (11) dit central, fixé au potentiel flottant entre les deux isolateurs (4,5).

5. Dispositif selon l'une quelconque des revendications précédentes, **caractérisé en ce que** l'anneau précité (8,9,10) présente en coupe transversale une forme de L.

6. Dispositif selon la revendication 5, **caractérisé en ce que** ledit anneau (8,9,10) est conformé et dimensionné de manière à empêcher le déplacement de l'écran (10,11,12) perpendiculairement à l'axe de l'interrupteur.

7. Dispositif selon l'une quelconque des revendications précédentes, **caractérisé en ce que** l'écran (11,12,13) ainsi positionné est brasé sur l'anneau circulaire (8,9,10) au moyen d'un jonc de brasure (15) situé entre les deux pièces.

8. Interrupteur à vide comportant au moins un dispositif selon l'une quelconque des revendications précédentes.

## Claims

1. Device for fixing a shield (11,12,13) in a switch, said switch comprising an enclosure comprising a cylindrical part closed by two end parts (6,7) forming covers, said enclosure housing two contacts extending axially inside the enclosure at least one of which contacts, called the movable contact, is connected to an operating mechanism and is mounted sliding between a closed position of the contacts and a position wherein the contacts are separated and cause interruption of an electric circuit, said cylindrical part being mechanically connected via the two free ends thereof respectively to the two end covers (6,7) and comprising one or more parts forming cylindrical insulators (4,5) mechanically and axially connected to one another, and at least one protective shield (11,12,13) being supported by a cylindrical ring (8,9,10) fixed between two of the above-mentioned mechanically connected parts of the enclosure, at the level of the mechanical connection between these two parts,
**characterized in that** the above-mentioned shield (11,12,13) comprises on the external surface thereof at least one localized material spinning point (14) achieved in such a way as not to modify the internal surface of the shield, said spinning point being arranged in such a way as to form at least one bearing point for the shield (11,12,13) on the ring (8,9,10), so as to ensure that the shield (11,12,13) is stopped in translation in a direction parallel to the axis of the enclosure.

2. Device according to claim 1, **characterized in that** the shield (11,12,13) comprises three equidistant localized spinning points (14).

3. Device according to claim 1 or 2, **characterized in that** a ring (9,10) is fixed between one (4a,5a) of the free ends of the above-mentioned cylindrical part (4,5) and the cover (6,7) whereto this end (4a,5a) is fixed, said ring supporting a shield (12,13) called the upper or lower shield.

4. Device according to any one of the claims 1 to 3, **characterized in that** the cartridge (1) comprising two tubular insulators (4,5) placed end to end, a ring (8) is fixed between the two insulators (4,5) and supports a shield (11) called the central shield, fixed at floating potential between the two insulators (4,5).

5. Device according to any one of the foregoing claims, **characterized in that** the above-mentioned ring (8,9,10) presents an L-shaped cross-section.

6. Device according to claim 5, wherein said ring (8,9,10) is shaped and dimensioned in such a way as to prevent movement of the shield (11,12,13) in a direction perpendicular to the axis of the switch.

7. Device according to any one of the foregoing claims, **characterized in that** the shield (11,12,13) thus positioned is welded onto the circular ring (8,9,10) by means of a welding seam (15) situated between the two parts.

8. Vacuum switch comprising at least one device according to any one of the foregoing claims.

## Patentansprüche

1. Vorrichtung zur Befestigung einer Abschirmung (11, 12, 13) in einem Schalter, welcher Schalter ein Gehäuse mit einem zylindrischen Körper umfasst, der durch zwei als Kappen ausgebildete Endstücke (6, 7) verschlossen ist, wobei das Gehäuse zwei, im seinem Inneren axial angeordnete Kontakte enthält, von denen mindestens ein, als bewegbarer Kontakt bezeichneter Kontakt mit einem Schaltmechanismus verbunden ist und zwischen einer Einschaltstellung der Kontakte und einer Stellung, in der die Kontakte getrennt sind und die Unterbrechung eines Stromkreises bewirken, gleitend verschoben werden kann, welcher genannte zylindrische Körper über seine beiden freien Enden mit je einer Endkappe (6, 7) mechanisch verbunden ist und einen oder mehrere, als in Axialrichtung mechanisch miteinander verbundene zylindrische Isolatoren ausgebildete Abschnitte sowie mindestens eine Schutzabschirmung (11, 12, 13) umfasst, die sich an einem umlaufenden Ring (8, 9, 10) abstützt, welcher zwischen zwei der genannten, mechanisch miteinander verbundenen Abschnitten des Gehäuses, im Bereich der mechanischen Verbindung zwischen diesen beiden Abschnitten befestigt ist,
**dadurch gekennzeichnet, dass** die genannte Abschirmung (11, 12, 13) auf ihrer äußeren Oberfläche mindestens einen örtlichen Materialvorsprung (14) aufweist, der so ausgebildet ist, dass die Innenfläche der Abschirmung nicht beeinträchtigt wird, wobei der genannte Materialvorsprung so ausgelegt ist, dass er mindestens einen Abstützungspunkt für die Abschirmung (11, 12, 13) auf dem Ring (8, 9, 10) bildet, derart dass eine geradlinige Verschiebung der Abschirmung (11, 12, 13), parallel zur Achse des Gehäuses verhindert wird.

2. Vorrichtung nach Anordnung 1, **dadurch gekennzeichnet, dass** die Abschirmung (11, 12, 13) drei, in gleichem Relativabstand zueinander angeordnete örtliche Materialvorsprünge umfasst.

3. Vorrichtung nach Anspruch 1 oder 2, **dadurch gekennzeichnet, dass** zwischen einem (4a, 5a) der freien Enden des genannten zylindrischen Körpers (4, 5) und der Endkappe (6, 7), an der dieses Ende (4a, 5a) befestigt ist, ein Ring (9, 10) befestigt ist, an dem sich eine als obere Abschirmung bzw. untere Abschirmung bezeichnete Abschirmung (12, 13) abstützt.

4. Vorrichtung nach irgendeinem der Ansprüche 1 bis 3, **dadurch gekennzeichnet, dass** das Schaltrohr (1) zwei aneinander stoßende rohrförmige Isolatoren (4, 5) umfasst sowie ein Ring (8) zwischen den beiden Isolatoren (4, 5) befestigt ist und eine als Mittelabschirmung bezeichnete Abschirmung (11) trägt, die auf Schwebepotential zwischen den beiden Isolatoren (4, 5) befestigt ist.

5. Vorrichtung nach irgendeinem der vorhergehenden Ansprüche, **dadurch gekennzeichnet, dass** der genannte Ring (8, 9, 10) einen L-förmigen Querschnitt aufweist.

6. Vorrichtung nach Anspruch 5, **dadurch gekennzeichnet, dass** Form und Abmessungen des genannten Rings (8, 9, 10) so ausgebildet sind, dass sie eine Verschiebung der Abschirmung (10, 11, 12) senkrecht zur Achse des Schalters verhindern.

7. Vorrichtung nach irgendeinem der vorhergehenden Ansprüche, **dadurch gekennzeichnet, dass** die so angeordnete Abschirmung (11, 12, 13) mit Hilfe eines zwischen die beiden Teile eingesetzten Lötdrahts (15) auf dem umlaufenden Ring (8, 9, 10) aufgelötet wird.

8. Vakuumschalter mit mindestens einer Vorrichtung nach irgendeinem der vorhergehenden Ansprüche.
